# EUROPÄISCHE PATENTSCHRIFT

(11) **EP 1 475 565 B1**
(45) Veröffentlichungstag und Bekanntmachung des Hinweises auf die Patenterteilung: **14.06.2006**
(21) Anmeldenummer: 04005040.3
(22) Anmeldetag: 03.03.2004
(51) Int. Cl.: F21V 23/00, F21V 21/34

(54) **Leuchtenanordnung**
Lamp assembly
Ensemble d'éclairage

(30) Priorität: 08.05.2003 DE 20307174 U
(43) Veröffentlichungstag der Anmeldung: 10.11.2004
(73) Patentinhaber: RIDI-LEUCHTEN GmbH, D-72417 Jungingen (DE)
(72) Erfinder: Krajka, Michael, 72474 Winterlingen-Harthausen (DE)
(74) Vertreter: Heim, Hans-Karl

(56) Entgegenhaltungen:
- DE-A1- 2 647 162
- DE-U1- 9 404 548
- DE-U1- 29 709 127

## Beschreibung

Die Erfindung betrifft eine Leuchtenanordnung, insbesondere für Lichtbandsysteme, gemäß dem Oberbegriff des Anspruchs 1.

Lichtbandsysteme sind aneinandergereihte Leuchtenanordnungen, welche jeweils eine Tragschiene sowie einen Geräteträger, unter anderem für Vorschaltgeräte und für die Fassungen der Leuchtmittel aufweisen. In der Regel sind die Tragschienen aus einem verzinkten Stahlblech hergestellt, z.B. durch Rollformen, und lackiert. Tragschienen können zur Anordnung von ein bis drei hintereinander angeordneten Leuchtstofflampen vorgesehen sein, wobei es sich dann um ein- bis dreilängige Ausführungen handelt.

Insbesondere für Lichtbandsysteme werden die Tragschienen mit einer Durchgangsverdrahtung ausgestattet, welche mehrpolig ausgebildet ist und in der Regel aus fünf oder sieben Leitungen mit einfacher Betriebsisolierung besteht. Jeweils am Anfang und am Ende der auf die Länge einer Tragschiene abgestimmten Durchgangsverdrahtung wird ein Stecker bzw. ein Buchsenteil montiert, um die Verbindung zu der angrenzenden Tragschiene mit Durchgangsverdrahtung zu gewährleisten.

Für die elektrische Durchgangsverdrahtung sind Steckverbinder, nachfolgend elektrische Adapter genannt, bekannt, welche ein in der Tragschiene befestigtes Buchsenteil und ein im Geräteträger angeordnetes Steckerteil aufweisen. Um die erforderliche Schutzleiterverbindung der Leuchtenanordnung zu gewährleisten, ist es bekannt, einen Schutzleiter der mehrpoligen Durchgangsverdrahtung über eine Kontaktstelle im elektrischen Adapter und eine elektrische Verbindung mit der Tragschiene zu verbinden. Auf diese Weise wird die erforderliche Erdung bzw. elektrische Schutzmaßnahme erreicht.

Aus dem deutschen Gebrauchsmuster 94 04 548.8 ist eine Schutzleiterverbindung bekannt, welche als eine Montageeinheit ausgebildet ist. Die elektrische Verbindung mit der Tragschiene erfolgt mit Hilfe eines Klemmelementes, welches mit der Verbindungsleitung verbunden und danach auf einen Längssteg der Tragschiene im Bereich einer unteren Öffnung aufgeschoben werden muss. Nachteile der bekannten Schutzleiterverbindung sind die erforderlichen manuellen Arbeitsgänge, welche auch einer Integration der Schutzleiterverbindung in eine mechanisierte Montage der Durchgangsverdrahtung in eine Tragschiene entgegenstehen.

Der Erfindung liegt die **Aufgabe** zugrunde, eine Leuchtenanordnung zu schaffen, welche eine mechanisierte Montage der aus einer Tragschiene, Durchgangsverdrahtung, elektrischen Adaptern und einer Schutzleiterverbindung bestehenden Einheit ermöglicht.

Erfindungsgemäß wird die Aufgabe durch eine Leuchtenanordnung gelöst, bei welcher zur elektrischen Verbindung eines Schutzleiters einer Durchgangsverdrahtung und einer Tragschiene ein Erdungsblech vorgesehen ist, welches auf oder an einen elektrischen Adapter bzw. Steckverbinder für die Durchgangsverdrahtung fixierbar und mit diesem in der Tragschiene montierbar ist.

Ein Vorteil der erfindungsgemäßen Leuchtenanordnung, bei welcher wenigstens die Tragschiene mit dem Schutzleiter der Durchgangsverdrahtung verbunden wird, besteht darin, dass die Tragschiene, der in der Tragschiene befestigte Adapter und das Erdungsblech derart ausgebildet sind, dass neben dem Erdungsblech keine weiteren Bauteile notwendig sind, um die Schutzleiterverbindung zu realisieren. Im Vergleich zur bekannten Schutzleiterverbindung werden weniger Bauteile erforderlich. Indem die Herstellung der Schutzleiterverbindung in die Montage der elektrischen Durchgangsverdrahtung mit Adaptern in die Tragschiene integriert werden kann, werden die hierfür erforderlichen manuellen Arbeitsgänge erheblich reduziert. Das führt zu einem geringeren Montageaufwand und in der Folge zu geringeren Kosten für die Herstellung und Montage von Lichtbandsystemen.

Von Vorteil ist außerdem, dass das Erdungsblech aus einem nichtrostenden, federnden Stahlblech oder einem federnden Stahlblech mit einem nichtrostenden Überzug durch einen Stanz- und Biegeprozess hergestellt werden kann. Das ermöglicht eine außerordentlich kostengünstige Fertigung.

Besonders effizient kann die Montage der vorverdrahteten Tragschiene gestaltet werden, da das Erdungsblech mit einem Steckkontakt für die elektrische Verbindung mit dem Schutzleiterkontakt im elektrischen Adapter der Tragschiene versehen ist und lediglich in eine entsprechende Öffnung des elektrischen Adapters eingeführt werden muss.

Die elektrische Verbindung zur Tragschiene erfolgt über Federbügel mit Schneidkanten, welche im montierten Zustand durch den Lack der Tragschiene kratzen und mit der leistenden Verzinkung der Tragschiene eine dauerhafte, nicht korrodierende, gasdichte Verbindung herstellen.

Die vorteilhafte rationelle Fertigung des Erdungsblechs und die in die Montage einer verdrahteten Tragschiene integrierbare Befestigung mit gleichzeitiger Herstellung der elektrischen Verbindung wird durch eine entsprechende konstruktive Ausbildung des Erdungsblechs erreicht.

Zweckmäßigerweise ist das Erdungsblech in seiner Dimensionierung und konstruktiven Ausbildung auf die elektrischen Adapter der Tragschiene und auf einen deckenseitigen Profilbereich der Tragschiene abgestimmt, damit die erforderliche elektrische Schutzleiterverbindung während des Montagevorgangs selbsttätig und außerordentlich zuverlässig und langlebig hergestellt werden kann.

Das Erdungsblech ist im Querschnitt etwa U-förmig ausgebildet, wobei die Federbügel die vertikalen Schenkel bilden, welche an einer horizontalen, nahezu ebenen Verbindungsfläche angeformt sind. Im Bereich der Schneidkanten sind die Federbügel vorteilhafterweise komplementär zu Rast- oder Klemmprofilen eines deckenseitigen Profilbereichs der Tragschiene geformt. In Verbindung mit der federnden Wirkung der Federbügel wird die elektrische Verbindung mit der Tragschiene im Bereich der Rast- bzw. Klemmprofile hergestellt, wenn während der Montage die Tragschiene über die Durchgangsverdrahtung mit elektrischen Adaptern und aufgesteckten Erdungsblechen angeordnet und aufgepresst wird.

Die außerordentlich vorteilhafte mechanisierte Montage, in welche die erfindungsgemäße elektrische Schutzleiterverbindung integriert werden kann, erfolgt mit Hilfe einer Montagevorrichtung, beispielsweise einem Montagetisch. Der Montagetisch hat im Abstand der Länge eines Geräteträgers Aufnahmen für die elektrischen Adapter. Diese elektrischen Adapter werden derart in die Aufnahmen eingelegt, dass die elektrischen Kontakte mit der Schneidklemmseite nach oben ragen. Die Erdungsbleche werden zunächst auf die Adapter aufgesteckt. Dann werden die Adapter mit den Erdungsblechen auf die Aufnahme des Montagetisches gesteckt und danach die Durchgangsverdrahtung eingelegt. Beim Aufstecken der Erdungsbleche auf die elektrischen Adapter wird der in Aufsteckrichtüng horizontal nach vorn ragende Steckkontakt des Erdungsblechs in eine vorgegebene Öffnung des elektrischen Adapters im Bereich eines Kontaktes des Schutzleiters gesteckt. Klemmfinger, welche in etwa parallel zu dem Steckkontakt ausgebildet sind, gelangen zwischen die Buchsen oder in Anlage an die äußeren Buchsen des elektrischen Adapters und bewirken eine Steck- oder Klemmhalterung.

Nachdem die Adapter und die auf die Adapter aufgesteckten Erdungsbleche angeordnet sind, wird die Durchgangsverdrahtung, an deren Enden bereits das Stecker- und Buchsenteil montiert ist, in die Adapter eingelegt und danach die Verschlussdeckel aufgebracht. Beispielsweise mit Hilfe von hydraulischen Pressen werden die Verschlussdeckel und die elektrischen Leitungen in die Schneidklemmkontakte eingepresst. Danach wird die Tragschiene mit ihrer unteren Öffnung über die komplette Durchgangsverdrahtung angeordnet und aufgepresst. Dabei wird die elektrische Verbindung zwischen den Erdungsblechen und der Tragschiene selbsttätig hergestellt, indem die Erdungsbleche im Bereich der Schneidkanten der Federbügel durch den Lack der Tragschiene im Bereich der Rast- bzw. Klemmprofile bis zur leitenden Verzinkung der Tragschiene dringen.

Die Erfindung wird nachstehend anhand einer Zeichnung weiter beschrieben; in dieser zeigen
- Fig. 1: einen Querschnitt durch eine erfindungsgemäße Leuchtenanordnung;
- Fig. 2: einen Querschnitt gemäß Fig. 1, jedoch ohne Adapter-Steckerteil und Geräteträger;
- Fig. 3: eine perspektivische schematische Darstellung der Montage einer Durchgangsverdrahtung mit Schutzleiterverbindung und
- Fig. 4: eine Tragschiene mit montierter Durchgangsverdrahtung und Schutzleiterverbindung.

Die Leuchtenanordnung nach Fig. 1 weist eine Tragschiene 2 mit einer mehrpoligen Durchgangsverdrahtung 3 und einem elektrischen Adapter 5 auf, welcher in diesem Ausführungsbeispiel als ein Buchsenteil ausgebildet und in der Tragschiene 2 befestigt ist. Im Bereich des elektrischen Adapters 5 ist ein Erdungsblech 10 angeordnet, welches der elektrischen Verbindung zwischen dem Schutzleiter 4 und wenigstens der Tragschiene 2 dient. Zur konstruktiven Ausbildung des Erdungsblechs 10 wird auch auf die Figuren 3 und 4 verwiesen.

Die Tragschiene 2 ist gehäuseartig und im Querschnitt etwa U-förmig ausgebildet und weist vertikal ausgerichtete Längsseiten 21 mit Längsstegen 22 auf, welche eine nach unten gerichtete Öffnung 20 der Tragschiene 2 begrenzen (siehe auch Fig. 2).

Ein Geräteträger 7, welcher zur Aufnahme von elektrischen Betriebsgeräten und Einbauteilen (nicht dargestellt) dient und Lampenfassungen 8 für ein oder zwei Leuchtmittel, in der Regel Leuchtstofflampen, aufweist, wird im Bereich der unteren Öffnung 20 der Tragschiene 2 angeordnet und lösbar befestigt (nicht dargestellt). Ein elektrische Adapter 6 des Geräteträgers 7 ist in diesem Ausführungsbeispiel das Steckerteil, welches komplementär zum Buchsenteil des elektrischen Adapters 5 der Tragschiene 2 ausgebildet ist.

Die Durchgangsverdrahtung 3 besteht in diesem Ausführungsbeispiel aus sieben elektrischen Leitungen, darunter der Schutzleiter 4. An der Durchgangsverdrahtung 3 sind die elektrischen Adapter 5 für den Anschluss der Geräte und die Leuchtmittel (nicht dargestellt) des Geräteträgers 7 mittels Schneid-Klemm-Technik elektrisch leitend verbunden.

Fig. 1 und Fig. 2 zeigen Anordnung und Ausbildung des Erdungsblechs 10 mit dem Schutzleiter 4 im Bereich des elektrischen Adapters 5 und der Tragschiene 2. Die elektrische Verbindung mit der Tragschiene 2 wird über zwei Federbügel 12, welche jeweils ein Rast- bzw. Klemmprofil 24 eines deckenseitigen Profilbereichs 25 der Tragschiene 2 im montierten Zustand hintergreifen, hergestellt.

In Fig. 3 ist das Erdungsblech 10 vor dem Aufstecken auf den elektrischen Adapter 5 gezeigt. Die Federbügel 12 sind beidseitig einer Verbindungsfläche 14 nach oben abgewinkelt und weisen in Höhe des Rast- bzw. Klemmprofils 24 der Tragschiene 2 Schneidkanten 13 auf, welche bei der Montage eine Lackschicht der Tragschiene 2 aufkratzen und zu einer elektrischen Verbindung mit dem verzinkten Stahlblech der Tragschiene 2 führen. Die Federbügel 12 sind etwa S-förmig abgebogen oder abgewinkelt, so dass eine Rastverbindung bzw. eine Klemmhalterung im Zusammenwirken mit dem Rast- oder Klemmprofil 24 des deckenseitigen Profilbereichs 25 der Tragschiene 2 erreicht wird, wenn bei der Montage die Tragschiene 2 gemäß Fig. 3 von oben auf die Adapter 9 mit aufgestecktem Erdungsblech 10 und einer mit einer Abdeckung 9 verpressten Durchgangsverdrahtung 3 übergestülpt wird.

Die fertig montierte Tragschiene 2 ist in Fig. 4 dargestellt. Der Steckkontakt 11 des Erdungsblechs 10, welcher in Aufsteckrichtung parallel zu Klemmfingern 15 an der Verbindungsfläche 14 angeformt ist, gelangt beim Aufstecken in eine Öffnung 16 einer Buchse 17 des elektrischen Adapters 5 und kontaktiert hier den Schutzleiterkontakt 4. Die Klemmfinger 15 gelangen zwischen die Buchsen 17 bzw. umgreifen die außenseitig angeordneten Buchsen 17. Die Abdeckung 9 des elektrischen Adapters 5 rastet, wie in den Figuren 1 und 2 gezeigt, in die Rast- bzw. Klemmprofile 24 der Tragschiene 2 nach dem Verpressen.

Die erfindungsgemäße Ausbildung der Leuchtenanordnung gemäß Fig. 1 mit dem komplementär zur Tragschiene 2 und dem elektrischen Adapter 5 der Durchgangsverdrahtung 3 ausgebildeten Erdungsblech 10 wird eine kostengünstige Herstellung sowie eine außerordentlich rationelle Montage von mit einer Durchgangsverdrahtung und Schutzleiterverbindung versehenen Tragschienen, insbesondere für Lichtbandsysteme, erreicht.

## Patentansprüche

1. Leuchtenanordnung, insbesondere für Lichtbandsysteme, mit einer Tragschiene (2), welche eine Durchgangsverdrahtung (3) mit einem Schutzleiter (4) und elektrische Adapter (5) sowie einen Geräteträger (7) für Betriebsgeräte und Leuchtmittel aufweist,
**dadurch gekennzeichnet,**
**dass** zur elektrischen Verbindung des Schutzleiters (4) der Durchgangsverdrahtung (3) und wenigstens der Tragschiene (2) ein Erdungsblech (10) vorgesehen ist, und
**dass** das Erdungsblech (10) auf oder an dem elektrischen Adapter (5) fixierbar und mit diesem und der Durchgangsverdrahtung (3) in der Tragschiene (2) montierbar ist.

2. Leuchtenanordnung nach Anspruch 1,
**dadurch gekennzeichnet,**
**dass** das Erdungsblech (10) derart ausgebildet ist, dass die Befestigung an oder auf dem elektrischen Adapter (5) in eine mechanisierte Montage der Durchgangsverdrahtung (3) integrierbar ist.

3. Leuchtenanordnung nach Anspruch 1 oder 2,
**dadurch gekennzeichnet,**
**dass** das Erdungsblech (10) aus einem nichtrostenden, federnden Stahlblech oder einem federnden Stahlblech mit einem nichtrostenden Überzug durch einen Stanz-Biege-Vorgang herstellbar ist.

4. Leuchtenanordnung nach einem der vorhergehenden Ansprüche,
**dadurch gekennzeichnet,**
**dass** das Erdungsblech (10) einen Steckkontakt (11) für die elektrische Verbindung mit dem Schutzleiter (4) im Bereich des elektrischen Adapters (5) und zwei Federbügel (12) mit Schneidkanten für die elektrische Verbindung mit der Tragschiene (2) aufweist.

5. Leuchtenanordnung nach Anspruch 4,
**dadurch gekennzeichnet,**
**dass** das Erdungsblech (10) im Querschnitt U-förmig ausgebildet ist und an einer Verbindungsfläche (14) die Federbügel (12) als vertikale Schenkel sowie der Steckkontakt (11) stiftförmig ausgebildet sind.

6. Leuchtenanordnung nach Anspruch 5,
**dadurch gekennzeichnet,**
**dass** das Erdungsblech (10) komplementär zu dem elektrischen Adapter (5) und einem deckenseitigen Profilbereich (25) der Tragschiene (2) ausgebildet ist und
**dass** der Steckkontakt (11) in Aufsteckrichtung an dem Erdungsblech (10) angeformt ist und bei montierter Durchgangsverdrahtung (3) den Kontakt des Adapters (5) für den Schutzleiter (4) kontaktiert.

7. Leuchtenanordnung nach Anspruch 6,
**dadurch gekennzeichnet,**
**dass** der deckenseitige Profilbereich (25) der Tragschiene beidseitig einer oberen Grundfläche (23) ein Rast- oder Klemmprofil (24) aufweist und dass die Federbügel (12) des Erdungsblechs (10) zum Verrasten oder Hintergreifen des Rast- oder Klemmprofils (24) ausgebildet sind.

8. Leuchtenanordnung nach Anspruch 7,
**dadurch gekennzeichnet,**
**dass** die Schneidkanten (13) derart an den Federbügeln (12) des Erdungsblechs (10) ausgebildet sind, dass sie im montierten Zustand der Durchgangsverdrahtung (3) im Bereich des Rast- oder Klemmprofils (24) der Tragschiene (2) elektrisch leitend anliegen.

9. Leuchtenanordnung nach Anspruch 8,
**dadurch gekennzeichnet,**
**dass** die Tragschiene (2) aus verzinktem, lackierten Stahlblech besteht und dass das Erdungsblech (10) derart ausgebildet ist, dass die Schneidkanten (13) der Federbügel (12) des Erdungsblechs (10) bei der Montage die Lackierung bis zu der Verzinkung der Tragschiene (2) aufkratzen.

10. Leuchtenanordnung nach einem der vorhergehenden Ansprüche,
**dadurch gekennzeichnet,**
**dass** die Durchgangsverdrahtung (3) und die Schutzleiterverbindung der Tragschiene (2) mit Hilfe der elektrischen Adapter (5) und Erdungsbleche (10) in einer Montagevorrichtung herstellbar ist.

## Claims

1. Lamp assembly, particularly for light band systems, having a bearing rail (2), which is provided with a through wiring (3) with a protective conductor (4) and electrical adaptors (5), as well as an appliance carrier (7) for operating devices and lighting means,
**characterized in that**
for the electrical connection of the protective conductor (4) of the through wiring (3) and at least the bearing rail (2) an earth plate (10) is provided and that the earth plate (10) can be fixed on or to the electrical adaptor (5) and can be fitted together with the latter and the through wiring (3) in the bearing rail (2).

2. Lamp assembly according to claim 1,
**characterized in that**
the earth plate (10) is constructed in such a way that the fastening on or to the electrical adaptor (5) can be integrated into a mechanized installation of the through wiring (3).

3. Lamp assembly according to claim 1 or 2,
**characterized in that**
the earth plate (10) can be manufactured from a stainless, resilient steel sheet or a resilient steel sheet with a stainless coating using a punching and bending process.

4. Lamp assembly according to one of the preceding claims,
**characterized in that**
the earth plate (10) has a plug contact (11) for electrical connection to the protective conductor (4) in the vicinity of the electrical adaptor (5) and two spring clips (12) with cutting edges for the electrical connection to the bearing rail (2).

5. Lamp assembly according to claim 4,
**characterized in that**
the earth plate (10) is cross-sectionally U-shaped and on a connecting surface (14) the spring clips (12) are constructed as vertical legs and the plug contact (11) in pin-like manner.

6. Lamp assembly according to claim 5,
**characterized in that**
the earth plate (10) is constructed in complementary manner to the electrical adaptor (5) and a ceiling side profile area (25) of bearing rail (2) and that the plug contact (11) in the plugging direction is shaped onto the earth plate (10) and with the through wiring (3) installed contacts the contact of adaptor (5) for protective conductor (4).

7. Lamp assembly according to claim 6,
**characterized in that**
the ceiling side profile area (25) of the bearing rail has on either side of an upper surface area (23) a locking or clamping profile (24) and that the spring clips (12) of earth plate (10) are constructed for locking or engaging behind the locking or clamping profile (24).

8. Lamp assembly according to claim 7,
**characterized in that**
the cutting edges (13) are constructed on the spring clips (12) of the earth plate (10) in such a way that in the fitted state of the through wiring (3) they engage in electrically conductive manner in the vicinity of the locking or clamping profile (24) of bearing rail (2).

9. Lamp assembly according to claim 8,
**characterized in that**
the bearing rail (2) is made from galvanized, varnished steel sheeting and that the earth plate (10) is constructed in such a way that the cutting edges (13) of spring clips (12) of the earth plate (10) during installation scratch the varnishing up to the galvanizing of the bearing rail (2).

10. Lamp assembly according to one of the preceding claims,
**characterized in that**
the through wiring (3) and protective conductor connection of the bearing rail (2) can be produced with the aid of the electrical adaptors (5) and earth plates (10) in an assembly device.

## Revendications

1. Ensemble d'éclairage, en particulier pour des systèmes de bandes de lumière, avec un rail porteur (2), qui présente un câblage traversant (3) avec un conducteur de protection (4) et des adaptateurs électriques (5) ainsi qu'un support d'appareil (7) pour des appareils de service et des moyens d'éclairage,
**caractérisé en ce qu'**
une tôle de terre (10) est prévue pour le raccordement électrique du conducteur de protection (4) au câblage traversant (3) et au moins au rail porteur (2), et
ce que a tôle de terre (10) peut être fixée à ou sur l'adaptateur électrique (5) et peut être montée avec ce dernier et avec le câblage traversant (3) dans le rail porteur (2).

2. Ensemble d'éclairage selon la revendication 1,
**caractérisé en ce que**
la tôle de terre (10) est configurée pour que la fixation à ou sur l'adaptateur électrique (5) puisse être intégrée dans un montage mécanisé du câblage traversant (3).

3. Ensemble d'éclairage selon la revendication 1 ou 2,
**caractérisé en ce que**
la tôle de terre (10) est en tôle d'acier inoxydable élastique ou en une tôle d'acier élastique avec un revêtement inoxydable, par une opération de formage à la presse.

4. Ensemble d'éclairage selon l'une quelconque des revendications précédentes,
**caractérisé en ce que**
la tôle de terre (10) présente un contact à fiche (11) pour le raccordement électrique au conducteur de protection (4) dans la région de l'adaptateur électrique (5) et deux étriers à ressort (12) avec des arêtes coupantes pour le raccordement électrique au rail porteur (2).

5. Ensemble d'éclairage selon la revendication 4,
**caractérisé en ce que**
la tôle de terre (10) présente une section transversale en forme de U, les étriers à ressort (12) sont en forme de branches verticales et le contact à fiche (11) est en forme de broche sur une face de raccordement (14).

6. Ensemble d'éclairage selon la revendication 5,
**caractérisé en ce que**
la tôle de terre (10) a une forme complémentaire à l'adaptateur électrique (5) et à une zone du profil côté plafond (25) du rail porteur (2), et le contact à fiche (11) est réalisé dans la direction d'enfichage sur la tôle de terre (10) et, avec le câblage traversant (3) monté, touche le contact de l'adaptateur (5) pour le conducteur de protection (5).

7. Ensemble d'éclairage selon la revendication 6,
**caractérisé en ce que**
la zone du profil côté plafond (25) du rail porteur présente un profil d'accrochage ou de serrage (24) de part et d'autre d'une face de base supérieure (23), et les étriers à ressort (12) de la tôle de terre (10) sont réalisés de façon à s'encliqueter ou s'accrocher sur le profil d'accrochage ou de serrage (24).

8. Ensemble d'éclairage selon la revendication 7,
**caractérisé en ce que**
les arêtes coupantes (13) sont réalisées sur les étriers à ressort (12) de la tôle de terre (10) de telle façon qu' à l'état monté du câblage traversant (3), elles s'appliquent de façon électroconductrice dans la région du profil d'accrochage ou de serrage (24) du rail porteur (2).

9. Ensemble d'éclairage selon la revendication 8,
**caractérisé en ce que**
le rail porteur (2) se compose de tôle d'acier galvanisée peinte et la tôle de terre (10) est réalisée pour que les arêtes coupantes (13) des étriers à ressort (12) de la tôle de terre (10) rayent, lors du montage, la peinture jusqu'au revêtement de zinc du rail porteur (2).

10. Ensemble d'éclairage selon l'une quelconque des revendications précédentes,
**caractérisé en ce que**
le câblage traversant (3) et le raccordement du conducteur de protection au rail porteur (2) peut être réalisé à l'aide des adaptateurs électriques (5) et des tôles de terre (10) dans un dispositif de montage.
